# EUROPÄISCHE PATENTSCHRIFT

(11) **EP 4 192 311 B1**
(45) Veröffentlichungstag und Bekanntmachung des Hinweises auf die Patenterteilung: **24.04.2024**
(21) Anmeldenummer: 21755928.5
(22) Anmeldetag: 01.08.2021
(51) Int. Cl.: A47C 27/14, A47C 27/15, A47C 21/04

(54) **MATRATZE**
MATTRESS
MATELAS

(30) Priorität: 06.08.2020 DE 102020120836
(43) Veröffentlichungstag der Anmeldung: 14.06.2023
(73) Patentinhaber: Biebl, Boris, 46238 Bottrop (DE)
(72) Erfinder: Biebl, Boris, 46238 Bottrop (DE)
(74) Vertreter: Kohlhof, Stephan
(86) Internationale Anmeldenummer: PCT/EP2021/071512
(87) Internationale Veröffentlichungsnummer: WO 2022/029048

(56) Entgegenhaltungen:
- US-A- 3 258 791
- US-A- 5 160 785
- US-B1- 6 782 575

## Beschreibung

Die Erfindung betrifft eine Matratze.

Beim Benutzen einer Matratze zum Schlafen wird vom Nutzer eine beträchtliche Menge an Feuchtigkeit ausgesondert, die in die Matratze und insbesondere in den Matratzengrundkörper eindringt. Herkömmliche Matratzen bieten nur eine unzureichende Möglichkeit zur Abfuhr dieser Feuchtigkeit an.

Die US 4,999,868 A, die JP 2015-159 951 A, die US 6 782 575 B1 sowie die DE 20 2015 101 439 U1 offenbaren unterschiedliche Matratzen, die zumindest an der Oberseite eine Vielzahl an Erhebungen aufweisen.

Es ist Aufgabe der Erfindung, eine verbesserte Matratze bereitzustellen, insbesondere die Abfuhr der Feuchtigkeit von der Matratze zu verbessern. Die der Erfindung zugrundeliegende Aufgabe wird gelöst durch den Gegenstand nach einem der Hautpansprüche. Ausgestaltungen ergeben sich aus den Unteransprüchen sowie der Beschreibung.

Die erfindungsgemäße Matratze ermöglicht eine verbesserte Abfuhr von Feuchtigkeit. Dies wird insbesondere dadurch erreicht, indem an dem Matratzengrundkörper Erhebungen vorgesehen sind, zwischen denen Freiräume verbleiben, in den Luft zirkulieren kann. Die zirkulierende Luft kann die Feuchtigkeit aufnehmen und abführen. Dabei wird auch erreicht, dass eine Kontaktfläche zwischen dem Nutzer und dem Matratzengrundkörper beschränkt ist auf die höheren Bereiche der Erhebungen. Durch die reduzierte Kontaktfläche wird erreicht, dass bereits wenig Feuchtigkeit von dem Nutzer in den Matratzengrundkörper eingebracht wird.

Die besondere Gestalt der Erhebungen ermöglicht ferner einen Umriss der Matratze, insbesondere des um den Matratzengrundkörper gespannten Matratzenbezugs, der möglichst nahe an einem idealen Quader liegt. Die sogenannte Besucherritze zwischen zwei Matratzen in einem Doppelbett kann trotz der außenliegenden Erhebungen im Randbereich möglichst gering ausfallen. Somit wird eine nahezu durchgehende Auflagefläche auch in einem Doppelbett mit zwei aneinander anliegenden Matratzen ermöglicht.

Die Erhebungen sind als, insbesondere gerade, Kegel ausgebildet insbesondere als Pyramiden, also als Kegel mit eckiger Grundfläche. Bei der Grundfläche handelt es sich insbesondere um ein Rechteck, insbesondere ein Quadrat.

Eine solche Matratze kann Bestandteil einer Boxspringanordnung sein. Eine Basismatratze und/oder eine Toppermatratze der Boxspringanordnung kann wie die vorbeschriebene Matratze ausgebildet sein.

In einer Ausgestaltung sind die Erhebungen an der Unterseite der Toppermatratze, insbesondere in Draufsicht betrachtet, gegengleich ausgebildet zu Erhebungen an einer Oberseite der Basismatratze. Hierdurch kann ein seitliches Rutschen der Toppermatratze auf der Basismatratze verhindert werden.

In einer Ausgestaltung ist die Höhe der Erhebungen an der Unterseite der Toppermatratze unterschiedlich ausgebildet zu den Erhebungen an der Oberseite der Basismatratze. Hierdurch können zwischen der Basismatratze und der Toppermatratze Lufträume ausgebildet werden, die eine Abfuhr von Feuchtigkeit aus beiden Matratzen begünstigt. Der Höhenunterschied beträgt insbesondere zumindest 20%.

In einer Ausgestaltung beträgt eine Höhe der außenliegenden und/oder der innenliegenden Erhebungen zumindest 3cm und/oder max. 5cm.

In einer Ausgestaltung beträgt die erste Höhe zumindest 3cm und/oder max. 5cm.

In einer Ausgestaltung beträgt dritte und/oder vierte Höhe maximal 80%, insbesondere max. 60% der ersten Höhe.

In einer Ausgestaltung beträgt die zweite Höhe max. 80%, insbesondere max. 60% der dritten und/oder der vierten Höhe oder umgekehrt.

In einer Ausgestaltung beträgt die fünfte Höhe zumindest 0,5cm, insbesondere zumindest 1cm und/oder max. 3cm, insbesondere max. 2cm.

Die Erfindung wird anhand der Figuren nachfolgend näher erläutert; hierin zeigt:
- Figur 1: eine erfindungsgemäße Matratze in perspektivischer Darstellung;
- Figur 2: einen Querschnitt durch die Matratze entlang der Schnittebene E aus Figur 1;
- Figur 3: den Querschnitt aus Figur 1 mit Matratzenüberzug
- Figur 4: ein erstes Vergleichsbeispiel analog Figur 3;
- Figur 5: ein zweites Vergleichsbeispiel analog Figur 3;
- Figur 6: einen Schaumblock zur Herstellung einer Mehrzahl von Halbgrundkörpern
- Figur 7: einen Querschnitt durch eine Boxspringanordnung mit einer Basismatratze und einer Toppingmatratze jeweils separat
- Figur 8: einen Querschnitt durch die Boxspringanordnung nach Figur 7 mit aufeinanderliegender Basismatratze und einer Toppingmatratze
- Figur 9: eine Detailansicht von Spitzen der Matratze nach Figur 1 im Querschnitt.
- Figur 10: eine Draufsicht auf die Matratze nach Figur 1.

Die Figuren 1 und 2 werden nachfolgend gemeinsam beschrieben. Die erfindungsgemäße Matratze 10 umfasst einen Matratzengrundkörper 1. Der Matratzengrundkörper 10 umfasst eine Auflagefläche 2. In diesem Beispiel umfasst der Matratzengrundkörper 10 eine erste Auflagefläche 2a und eine zweite Auflagefläche 2b an gegenüberliegenden Seiten. Je nach Drehstellung der Matratze kann ein Nutzer sich auf die jeweils obenliegende Auflagefläche legen. Die Matratze umfasst einen Matratzenüberzug, der den Matratzengrundkörper zumindest abschnittsweise bedeckt.

Der Matratzengrundkörper 10 ist insbesondere aus einem Schaummaterial gebildet.

Im Folgenden wird näher auf die erste Auflagefläche eingegangen, die sich gemäß den Figuren oben befindet. Die Beschreibung gilt natürlich auch für die zweite Auflagefläche mit der Maßgabe, dass sich die Richtungsangaben dann ebenfalls auf den Fall beziehen, dass diese zweite Auflagefläche durch Drehung der Matratze oben angeordnet ist.

Die Matratze bildet eine umlaufende Matratzenrandfläche 4 um die Matratze herum aus. Die Matratzenrandfläche 4 ist im Wesentlichen senkrecht zu den Auflagenflächen ausgerichtet. Während der bestimmungsgemäßen Benutzung ist die Matratzenrandfläche 4 vertikal ausgerichtet.

Wie die Figuren 1 und 2 zeigen kann die Matratzenrandfläche 4 selbst oder Teilflächen von einer exakt vertikalen Ausrichtung abweichen. Hierzu auch die Matratzenrandfläche 4 randseitige Erhebungen 3r auf, die ebenfalls den Matratzenbezug 9 auf teilweise auf Abstand zum Matratzengrundkörper 1 halten kann. Auch hier werden die o.g. Vorteile bzgl. Feuchtigkeitseintrag und -abfuhr erreicht.

Die Auflagefläche 2 umfasst jeweils eine Vielzahl an Erhebungen 3i, 3a, die an der Auflagefläche 2 nach oben hervorragen. Die Erhebungen 3i, 3a bilden die höchsten Stellen des Matratzengrundkörpers 1 aus und stellen somit insbesondere eine Stützstruktur zur Abstützung einer Person aus, die auf der Matratze liegt. Dadurch, dass lediglich die Erhebungen die Person stützen, ist die Kontaktfläche zwischen Person und Matratzengrundkörper bzw. zwischen einem Matratzenüberzug und dem Matratzengrundkörper vergleichsweise gering. Dies führt zu einem verringerten Übertrag von Feuchtigkeit auf den Matratzengrundkörper. Durch die Ausbildung von freien Zwischenräumen zwischen den Erhebungen kann zudem die Luft besser zirkulieren, was einem Abtransport von Feuchtigkeit dienlich ist.

Die Erhebungen 3i, 3a weisen erfindungsgemäß die Form von Kegeln auf. Im vorliegenden Fall sind die Kegel als Pyramiden ausgebildet, mit einer untenliegenden Basis 32, der von einer Grundfläche definiert wird, und obenliegenden Spitzen 31. Zwischen der Basis 32 und der Spitze 31 ist eine Mantelfläche 33 angeordnet. Im Querschnitt durch die Spitze betrachtet weisen die Erhebungen insbesondere die Form eines gleichschenkligen Dreiecks auf.

Die Spitzen 31 der Erhebungen 3 sind in den Figuren 1 bis 8 zwar punktförmig eingezeichnet; alternativ zu dieser Darstellung können die Spitzen im Rahmen der Erfindung auch abgerundet ausgebildet sein, wie Figur 9 verdeutlicht. Ein Krümmungsradius R der Spitzen ist insbesondere max. 10mm, insbesondere max. 5mm.

Die Grundfläche, welche die Basis 32 definiert, ist insbesondere als Quadrat ausgebildet. Mit anderen Worten. Von oben betrachtet hat die Erhebung die Form eines Quadrates.

Unterschieden werden die Erhebungen in innenliegende Erhebungen 3i und außenliegende Erhebungen 3a. Die außenliegenden Erhebungen schneiden sich mit der Matratzenrandfläche 4. Insofern weisen die außenliegenden Erhebungen die Form von vertikal geschnittenen Kegeln auf (siehe insbesondere Figur 2).

Alle weiteren Erhebungen, die keine außenliegenden Erhebungen 3a sind, werden als innenliegende Erhebung 3i bezeichnet.

Die Besonderheit liegt nun in der Form der äußeren Erhebungen 3a bzw. in der Position des Schnitts der außenliegenden Erhebungen 3a, was mithilfe von Vergleichsbeispielen anhand der Figuren 3 bis 5 erläutert wird.

Der Matratzengrundkörper 1 wird während der Benutzung von einem Matratzenüberzug 9 zumindest oberseitig umschlossen. Dieser Matratzenüberzug 9 ist insbesondere ein Spannbettlaken, was eine erhebliche Spannkraft auf den Matratzengrundkörper 1 aufbringen kann. Die Figuren 3 bis 5 zeigen jeweils eine Flächenpressung FP, die sich im Bereich der Kante des Matratzengrundkörpers ergeben, also dort, wo sich die Auflagefläche 2 mit der Matratzenrandfläche 4 schneidet.

Figur 4 zeigt eine Vergleichsmatratze, bei der die Matratzenrandfläche 4 die Erhebung genau in der Spitze 31a der äußeren Erhebung 3a schneidet. Der Matratzenbezug 9, nimmt so in einer idealisierten Annahme am Rand eine rechtwinklige Querschnittsform an. Die Matratze, also die Anordnung umfassend den Matratzengrundkörper und den Matratzenüberzug, hätte so eine ideale Quaderform. Zwei in einem Doppelbett nebeneinander angeordnete Matratzen können so ideal aneinander anliegen, wobei die sogenannte Besucherritz möglichst klein ausfällt. Allerdings kann dies nur in einer idealisierten Betrachtung erreicht werden. Denn die Flächenpressung FP an der Spitze 31a nimmt einen sehr hohen Wert an, der die Spitze abknicken lässt. Die rechtwinklige Form der Matratze lässt sich somit real nicht verwirklichen.

Figur 5 zeigt eine Vergleichsmatratze, bei der die Matratzenrandfläche 4 die Erhebung genau an der Basis 32 der äußeren Erhebung 3a schneidet. Der Matratzenbezug 9, nimmt so in einer idealisierten Annahme eine abfallende Form an. Die Flächenpressung FP an der außenliegenden Erhebung 3i und an der Spitze 31a nimmt einen vergleichsweise geringen Wert an, da der Matratzenbezug 9 sich an einer großen außenliegenden Mantelfläche 33a abstützen kann. Die Matratze, also die Anordnung umfassend den Matratzengrundkörper und den Matratzenüberzug, hätte so keine ideale Quaderform. Zwei in einem Doppelbett nebeneinander angeordnete Matratzen würden so eine deutliche Besucherritze ausbilden.

Figur 3 zeigt eine erfindungsgemäße Matratze, bei der die Matratzenrandfläche 4 die außenliegende Erhebung 3a zwischen der Spitze 31a und der gedachten Basis 32 schneidet (Die Basis 32 ist daher nicht mehr Bestandteil des

Matratzengrundkörpers). Es ist folglich ein geschnittener Kegel ausgebildet. Aufgrund des Schnitts zwischen der Spitze 31a und der Matratzenrandfläche 4 verbleibt zwischen der Matratzenrandfläche und der Spitze 31a eine geschnittene Mantelfläche 33a, an der sich der Matratzenüberzug 9 abstützen kann. Eine Flächenpressung FP ist so geringer als die Flächenpressung am Vergleichsbeispiel der Figur 4. Zusätzlich ist die außenliegende Erhebung 31a in der Umgebung der Spitze mit mehr Material versehen, was deren Widerstandkraft gegen ein Verbiegen gegenüber dem Vergleichsbeispiel der Figur 4 erhöht. Zwar wird nicht die optimale Rechtwinkelform des Vergleichsbeispiels der Figur 5 erreicht. Insgesamt kann so jedoch vorteilhaft nahezu eine Rechteckform an der Kante zwischen Auflagefläche und Matratzenumlauffläche realistisch erzeugt werden.

In einer Ausgestaltung ist, in Draufsicht betrachtet, ein Randabstand D4 der außenliegenden Spitze 31a zur Matratzenrandfläche 4 geringer als ein Basisabstand D32 der außenliegenden Spitze 31a zu einer nächstliegenden Basis 32 der Erhebung 31. Der Randabstand D4 beträgt beispielsweise 50% des Basisabstandes D32.

Die Herstellung des Matratzengrundkörpers wird anhand der Figur 6 beschrieben. Strichpunktiert gezeigt ist ein quaderförmiger Schaumblock 99 als Rohmaterial. Aus dem Schaumblock werden eine Mehrzahl an identischen Halbgrundkörper 91 ausgeschnitten. Zwei solche Halbgrundkörper 91 werden dann zu einem gemeinsamen Matratzengrundkörper wieder zusammengesetzt. Auf diese Weise können die Matratzengrundkörper aus dem quaderförmigen Schaumblock mit möglichst geringem Ausschuss hergestellt werden.

Insbesondere ist zu erkennen, dass die geschnittene Mantelfläche 33a einer außenliegenden Erhebung 33a durch einen Schnitt erzeugt wird, an dem gleichzeitig die ungeschnittene Mantelfläche 33 erzeugt wird. Aus produktionstechnischen Gründen ist es daher vorteilhaft, wenn die außenliegende Begrenzung der außenliegenden Erhebung die Form der geschnittenen Mantelfläche ausbildet bzw. die außenliegende Erhebung grundsätzlich auf derselben Form basiert, wie die innenliegende Erhebung 3i.

Die Figuren 6 und 7 zeigen eine erfindungsgemäße Boxspringanordnung100 mit einer Basismatratze 10B und einer darauf aufliegenden Toppermatratze 10T. Die beiden Matratzen umfassen einen jeweils einen Grundkörper 1T, 1B, die jeweils von einem Matratzenüberzug zumindest teilweise umschlossen sein können (nur in Figur 7 dargestellt). Die obige Beschreibung zur erfindungsgemäßen Matratze trifft jeweils auf die Toppingmatratze 10T und auf die Basismatratze 10B zu. Insofern sind sämtlich oben aufgeführte Merkmale isoliert oder in Kombination auf die Toppingmatratze und/oder auf die Basismatratze anwendbar.

Die Toppingmatratze 10T liegt mit einer Unterseite 2b auf einer Oberseite 2a der Basismatratze 10B auf. Auf die Oberseite 2a der Toppermatratze 10T kann eine Person liegen. Die Basismatratze kann die Funktion eines Lattenrosts übernehmen.

Die Basismatratze 10B ragt mit deren Erhebungen 31 an der Oberseite 2a in Zwischenräume der Toppermatratze 10T hinein, wobei die Zwischenräume zwischen den Erhebungen 31 an der Unterseite 2b der Toppermatratze 10T ausgebildet sind. Alternativ ausgedrückt: Die Toppermatratze 10T ragt mit deren Erhebungen 31 an der Unterseite 2b in Zwischenräume der Basismatratze 10B hinein, wobei die Zwischenräume zwischen den Erhebungen 31 an der Oberseite 2a der Basismatratze 10B ausgebildet sind.

Die Erhebungen an der Oberseite 2A der Toppermatratze 10T weisen eine erste Höhe H31TA auf. Die Erhebungen 31 an der Unterseite 2B der Toppermatratze 10T weisen eine zweite Höhe H31TB auf. Die Erhebungen an der Oberseite 2A der Basismatratze 10B weisen eine dritte Höhe H31BA auf. Die Erhebungen 31 an der Unterseite 2B der Basismatratze 10B weisen eine vierte Höhe H31BB auf.

In einer Ausgestaltung ist die erste Höhe H31TA größer als die zweite Höhe H31TB.

In einer Ausgestaltung ist die zweite Höhe H31TB unterschiedlich zur dritten Höhe H31BA und/oder zur vierten Höhe H31BB, insbesondere geringer als die dritte Höhe H31BA und/oder die vierte Höhe H31BB. Dadurch verbleibt selbst bei aufeinanderliegenden Matratzen zwischen diesen ein Luftraum L, durch welchen eine verbesserte Feuchtigkeitsabfuhr möglich ist.

Die Figuren sind nicht maßstabsgetreu und dienen lediglich zur schematischen Darstellung des Aufbaus. Auch ist die Anzahl der dargestellten Erhebungen nicht als verbindlich anzusehen. Insbesondere können deutlich mehr Erhebungen entlang einer Seitenlänge der Matratze vorgesehen sein, als jeweils dargestellt.

Figur 10 zeigt die Matratze von oben. Der Matratzengrundkörper 1 ist von dem Matratzenbezug 9 bedeckt. Gestrichelt dargestellt ist ein Auflagebereich i der inneren Erhebungen. In diesem Auflagebereich i sind die inneren Erhebungen 3i hinter dem Matratzenbezug 9 angeordnet. Aufgrund der Spannung des Matratzenbezug ergibt sich eine innere Kontaktfläche Ki zwischen jeweils einer inneren Erhebung 3i und dem Matratzenbezug 9. Eine oder mehrere der folgenden Eigenschaften ist der inneren Kontaktfläche zugeordnet (diese Eigenschaften sind unabhängig von der Gestalt der äußeren Erhebungen):
- In einem Zustand, in dem kein Nutzer auf der Matratze aufliegt (unbelasteter Zustand), beträgt die innere Kontaktfläche max. 1 Quadratzentimeter, jeweils in Draufsicht betrachtet.
- In einem Zustand, in dem kein Nutzer auf der Matratze aufliegt, beträgt die Summe der inneren Kontaktflächen max. 5%, vorzugsweise max. 1% der Gesamtfläche des inneren Auflagebereichs i, jeweils in Draufsicht betrachtet.

### Bezugszeichenliste

- 1: Matratzengrundkörper
- 1B: Basismatratzengrundkörper
- 1T: Toppermatratzengrundkörper
- 2a: erste Auflagefläche / Oberseite
- 2b: zweite Auflagefläche / Unterseite
- 3: Erhebung / Kegel
- 3i: innenliegenden Erhebung
- 3a: außenliegende Erhebung
- 3r: Erhebung an der Matratzenrandfläche
- 4: Matratzenrandfläche

- 9: Matratzenbezug
- 10: Matratze
- 10B: Basismatratze
- 10T: Toppermatratze
- 100: Boxspringanordnung

- 31: Spitze
- 31i: Spitze der innenliegenden Erhebung
- 31a: Spitze der außenliegenden Erhebung
- 31r: Spitze der Randerhebung
- 32: Basis
- 33: Mantelfläche
- 33a: geschnittene Mantelfläche

- 90: Schaumblock
- 91: Halbgrundkörper
- FP: Flächenpressung
- E: Schnittebene
- L: Luftraum
- D31: Abstand der Erhebungen
- D32: Basisanstand zwischen Spitze und Basis einer Erhebung
- D4: Randabstand
- H31: allg. Höhe der innenliegenden und außenliegenden Erhebungen
- H31TA: erste Höhe
- H31TB: zweite Höhe
- H31BA: dritte Höhe
- H31BB: vierte Höhe
- H31r: fünfte Höhe der an der Matratzenrandfläche
- i: innerer Auflagebereich der inneren Erhebungen
- Ki: innere Kontaktfläche zwischen innere Erhebung und Matratzenbezug

## Patentansprüche

1. Matratze (10), umfassend
einen Matratzengrundkörper (1) mit einer Auflagefläche (2a, 2b) zur Auflage eines Nutzers und einer um den Matratzengrundkörper (1) umlaufende Matratzenrandfläche (4),
wobei die Auflagefläche (2) und eine Vielzahl an Erhebungen (3i, 3a) aufweist,
wobei die Auflagefläche (2) innenliegende Erhebungen (3i) und außenliegende Erhebungen (3a) aufweist, die an der umlaufenden Matratzenrandfläche (4) angrenzen,
wobei die außenliegenden Erhebungen (3a) eine zu den innenliegenden Erhebungen (3i) abweichende Gestalt aufweisen,
wobei die innenliegenden Erhebungen (3i) jeweils als Kegel ausgebildet sind, und
wobei die außenliegenden Erhebungen (3a) jeweils als Kegel ausgebildet sind mit der Maßgabe, dass die außenliegenden Erhebungen (3a) durch die umlaufende Matratzenrandfläche (4) seitlich abgeschnitten sind,
**dadurch gekennzeichnet,**
**dass** die Matratzenrandfläche (4) des Matratzengrundkörpers (1), durch welche die außenliegenden Erhebungen (3a) abgeschnitten sind, eine Mehrzahl an Randerhebungen (3r) aufweist.

2. Matratze nach dem vorherigen Anspruch,
**dadurch gekennzeichnet,**
**dass** die außenliegenden Erhebungen (31a) jeweils eine außenliegende Spitze (31a) aufweisen, die jeweils derart angeordnet sind, dass in Draufsicht betrachtet ein Randabstand (D4) der außenliegenden Spitze (31a) zur Matratzenrandfläche (4) geringer ist als ein Basisabstand (D32) der außenliegenden Spitze (31a) zu einer nächstliegenden Basis (32) der Erhebung (31).

3. Matratze nach dem vorherigen Anspruch,
**dadurch gekennzeichnet,**
**dass** der Randabstand (D4) minimal 10% des Basisabstandes (D32) beträgt und/oder
**dass** der Randabstand (D4) maximal 80% des Basisabstandes (D32) beträgt.

4. Matratze nach dem vorherigen Anspruch,
**dadurch gekennzeichnet,**
**dass** der Randabstand (D4) minimal 10% des Basisabstandes (D32) beträgt und
**dass** der Randabstand (D4) maximal 10%, vorzugsweise max. 60%, weiter vorzugsweise max. 50% des Basisabstandes (D32) beträgt.

5. Matratze nach einem der vorherigen Ansprüche,
**dadurch gekennzeichnet,**
**dass** die innenliegenden Erhebungen (3i) jeweils eine innenliegenden Spitze (31i) aufweisen und dass die außenliegenden Erhebungen jeweils eine außenliegende Spitze (31a) aufweisen, wobei die innenliegende Spitze und die außenliegende Spitze ausgehend von einer Basis (24) eine identische erste Höhe (H31) aufweisen.

6. Matratze nach einem der vorherigen Ansprüche,
**dadurch gekennzeichnet,**
**dass** die Matratze (10) mit einem Matratzenüberzug (9) zumindest teilweise bedeckt ist, insbesondere dass der Matratzenüberzug (9) die Auflagefläche (3) bedeckt und um die Matratzenmantelfläche (4) herum mit Vorspannung gehalten ist,
und **dass** der Matratzenüberzug (9) derart an den Erhebungen anliegt, dass der Matratzenüberzug (9) zumindest abschnittsweise mit Abstand zum Matratzengrundkörper (1) gehalten ist.

7. Matratze nach dem vorherigen Anspruch,
**dadurch gekennzeichnet,**
**dass** eine Kontaktfläche (Ki) zwischen einer inneren Erhebung (3i) und dem Matratzenüberzug (9) im unbelasteten Zustand ausgebildet ist, wobei die Kontaktfläche (Ki) max. 1 Quadratzentimeter beträgt.

8. Matratze nach Anspruch 6 oder 7,
**dadurch gekennzeichnet,**
**dass** eine Kontaktfläche (Ki) zwischen einer inneren Erhebung (3i) und dem Matratzenüberzug (9) im unbelasteten Zustand ausgebildet ist, wobei die Summe aller Kontaktflächen (Ki) in einem inneren Auflagebereichs (i) max 1% des inneren Auflagebereichs (i) ausmacht.

9. Matratze nach einem der vorherigen Ansprüche,
**dadurch gekennzeichnet,**
**dass** die Randerhebungen (3r) insbesondere eine fünfte Höhe (H31r) aufweisen.

10. Boxspringanordnung (100) umfassend eine Basismatratze (10B) und eine Toppermatratze (10T),
wobei eine Unterseite (2B) der Toppermatratze (10T) auf einer Oberseite (2A) der Basismatratze (10B) aufliegt,
wobei die Basismatratze (10B) und/oder die Toppermatratze (10T) als eine Matratze nach einem der vorherigen Ansprüche ausgebildet ist.

11. Boxspringanordnung (100) nach dem vorherigen Anspruch,
**dadurch gekennzeichnet,**
**dass** eine Oberseite (2a) der Toppermatratze (10T) Erhebungen (31) aufweist, wobei die Erhebungen insbesondere eine erste Höhe (H31TA) aufweisen, und/oder
**dass** eine Unterseite (b der Toppermatratze (10T) Erhebungen (31) aufweist, wobei die Erhebungen (31) insbesondere eine zweite Höhe (H31TB) aufweisen, und/oder
**dass** eine Oberseite (2a) der Basismatratze (10B) Erhebungen (31) aufweist, wobei die Erhebungen (31) insbesondere eine dritte Höhe (H31BA) aufweisen, und/oder
**dass** eine Unterseite (2b) der Basismatratze (10B) Erhebungen (31) aufweist, wobei die Erhebungen (31) insbesondere eine vierte Höhe (H31BB) aufweisen.

12. Boxspringanordnung nach dem vorherigen Anspruch,
**dadurch gekennzeichnet, dass** die erste Höhe (H31TA) größer ist als die dritte Höhe (H31BA) oder die vierte Höhe (H31BB),
und/oder
die erste Höhe (H31TA) größer ist als die zweite Höhe (H31TB),
und/oder
die dritte Höhe (H31TB) und die vierte Höhe (H31BB) unterschiedlich ist zur zweiten Höhe (H31BA), insbesondere größer oder kleiner ist als die zweite Höhe (H31BA).

## Claims

1. Mattress (10), comprising
a mattress base body (1) having a support surface (2a, 2b) for supporting a user and a mattress rim surface (4) surrounding the mattress base body (1), wherein the support surface (2) has a plurality of elevations (3i, 3a),
wherein the support surface (2) has inner elevations (3i) and outer elevations (3a) which adjoin the circumferential mattress rim surface (4),
wherein the outer elevations (3a) having a shape which differs from the inner elevations (3i),
wherein the inner elevations (3i) are each formed as cones,
and
wherein the outer elevations (3a) are each formed as cones with the provision that the outer elevations (3a) are laterally cut off by the circumferential mattress rim surface (4),
**characterized in**
**that** the mattress rim surface (4) of the matress base body (1), by which the outer elevations (3a) are cut off, comprise a plurality of rim elevations (3r).

2. Mattress according to the preceding claim,
**characterized in,**
**that** the outer elevations (31a) each have an outer tip (31a) which are each arranged in such a way that, viewed in top view, a rim distance (D4) of the outer tip (31a) from the mattress rim surface (4) is less than a base distance (D32) of the outer tip (31a) from a nearest base (32) of the elevation (31).

3. Mattress according to the preceding claim,
**characterized in**
**that** the rim distance (D4) is a minimum of 10% of the base distance (D32) and/or
**that** the rim distance (D4) is a maximum of 80% of the base distance (D32).

4. Mattress according to the preceding claim,
**characterized**
**in that** the rim distance (D4) is a minimum of 10% of the base distance (D32) and
that the rim distance (D4) is a maximum of 10%, preferably max. 60%, further preferably max. 50% of the base distance (D32).

5. Mattress according to any one of the preceding claims,
**characterized in**
**that** the inner elevations (3i) each have an inner tip (31i) and in that the outer tips each have an outer tip (31a), the inner tip and the and the outer elevations each have an identical first height (H31) starting from a base (24).

6. Mattress according to one of the previous claims,
**characterized in**,
**in that** the mattress (10) is at least partially covered with a mattress cover (9), in particular **in that** the mattress cover (9) covers the support surface (3) and is held with prestress around the mattress outer surface (4)
and **in that** the mattress cover (9) bears against the elevations in such a way that the mattress cover (9) is held at least in sections at a distance from the mattress base body 1.

7. Mattress according to the previous claim,
**characterized in**
**that** a contact area (Ki) is formed between an inner elevation (3i) and the mattress cover (9) in the unloaded state, the contact area (Ki) being max. 1 square centimeter.

8. Mattress according to claim 6 or 7,
**characterized in**
**that** a contact surface (Ki) is formed between an inner elevation (3i) and the mattress cover (9) in the unloaded state, the sum of all contact surfaces (Ki) in an inner support region (i) amounting to max 1% of the inner support region (i).

9. Mattress according to any one of the preceding claims,
**characterized in**
**that** the rim elevations (3r) having in particular a fifth height (H31r).

10. Box-spring arrangement (100) comprising a base mattress (10B) and a topper mattress (10T),
wherein a bottom side (2B) of the topper mattress (10T) rests on a top side (2A) of the base mattress (10B),
wherein the base mattress (10B) and/or the topper mattress (10T) is formed as a mattress according to one of the preceding claims.

11. Box-spring arrangement (100) according to the previous claim,
**characterized in**
**that** a top side (2a) of the topper mattress (10T) has elevations (31), the elevations having in particular a first height (H31TA),
and/or
in that a bottom side (b) of the topper mattress (10T) has elevations (31), the elevations (31) having in particular a second height (H31TB),
and/or
in that a top side (2a) of the base mattress (10B) has elevations (31), the elevations (31) having, in particular, a third height (H31BA),
and/or
in that a bottom side (2b) of the base mattress (10B) has elevations (31), the elevations (31) having in particular a fourth height (H31BB).

12. Box-spring arrangement (100) according to the preceding claim,
**characterized in that** the first height (H31TA) is larger than the third height (H31BA) or the fourth height (H31BB),
and/or
the first height (H31TA) is larger than the second height (H31TB),
and/or
the third height (H31TB) and the fourth height (H31BB) are different from the second height (H31BA), in particular larger or smaller than the second height (H31BA).

## Revendications

1. Matelas (10), comprenant
un corps de base (1) de matelas, pourvu d'une surface portante (2a, 2b), destinée à porter un utilisateur et d'une surface de bord (4) de matelas périphérique autour du corps de base (1) de matelas,
la surface portante (2) comportant une pluralité de reliefs (3i, 3a),
la surface portante (2) comportant des reliefs (3i) internes et des reliefs (3a) externes, qui sont adjacents à la surface de bord (4) de matelas périphérique, les reliefs (3a) externes présentant une forme différente de celle des reliefs (3i) internes,
les reliefs (3i) internes étant conçus chacun sous la forme de cônes,
et
les reliefs (3a) externes étant conçus chacun sous la forme de cônes, avec le critère que les reliefs (3a) externes soient latéralement recoupés par la surface de bord (4) de matelas périphérique,
**caractérisé**
**en ce que** la surface de bord (4) de matelas du corps de base (1) de matelas, par laquelle les reliefs (3a) externes sont recoupés comporte une pluralités de reliefs marginaux (3r).

2. Matelas selon la revendication précédente,
**caractérisé**
**en ce que** les reliefs (31a) externes comportent chacun une pointe (31a) externe, dont chacune est placée de telle sorte, que considéré en élévation, un écart marginal (D4) de la pointe (31a) externe par rapport à la surface de bord (4) de matelas soit inférieur à un écart de base (D32) de la pointe (31a) par rapport à une base (32) la plus proche du relief (31).

3. Matelas selon la revendication précédente,
**caractérisé**
**en ce que** l'écart marginal (D4) s'élève à un minimum de 10 % de l'écart de base (D32)
et/ou
**en ce que** l'écart marginal (D4) s'élève à un maximum de 80 % de l'écart de base (D32).

4. Matelas selon la revendication précédente,
**caractérisé**
**en ce que** l'écart marginal (D4) s'élève à un minimum de 10 % de l'écart de base (D32)
et
**en ce que** l'écart marginal (D4) s'élève à un maximum de 10 %, de préférence à un maximum de 60 %, de manière plus préférentielle, à un maximum de 50 % de l'écart de base (D32).

5. Matelas selon l'une quelconque des revendications précédentes,
**caractérisé**
**en ce que** les reliefs (3i) internes comportent chacun une pointe (31i) interne et en ce que les reliefs externes comportent chacun une pointe (31a) externe, en partant d'une base (24), la pointe interne et la pointe externe faisant preuve d'une hauteur (H31) identique.

6. Matelas selon l'une quelconque des revendications précédentes,
**caractérisé**
**en ce que** le matelas (10) est recouvert au moins partiellement d'une housse de matelas (9), notamment en ce que la housse de matelas (9) recouvre la surface portante (3) et en ce que la surface d'enveloppe (4) du matelas est maintenue autour avec précontrainte,
et **en ce que** la housse de matelas (9) est adjacente aux reliefs, de telle sorte que la housse de matelas (9) soit maintenue au moins par sections avec un écart par rapport au corps de base (1) de matelas.

7. Matelas selon la revendication précédente,
**caractérisé**
**en ce qu'**une surface de contact (Ki) est conçue à l'état non chargé entre un relief (3i) intérieur et la housse de matelas (9), la surface de contact (Ki) s'élevant à un maximum de 1 centimètre carré.

8. Matelas selon la revendication 6 ou 7,
**caractérisé**
**en ce qu'**une surface de contact (Ki) est conçue à l'état non chargé entre un relief (3i) intérieur et la housse de matelas (9), la somme de toutes les surfaces de contact (Ki) dans une zone d'appui (i) intérieure correspondant à un maximum de 1% de la zone d'appui (i) intérieure.

9. Matelas selon l'une quelconque des revendications précédentes,
**caractérisé**
**en ce que** les reliefs marginaux (3r) comportent notamment une cinquième hauteur (H31 r).

10. Ensemble boxspring (100) comprenant un matelas de base (10B) et un surmatelas (10T),
une face inférieure (2B) du surmatelas (10T) reposant sur une face supérieure (2A) du matelas de base (10B),
le matelas de base (10B) et / ou le surmatelas (10T) étant conçu(s) comme un matelas selon l'une quelconque des revendications précédentes.

11. Ensemble boxspring (100) selon la revendication précédente,
**caractérisé**
**en ce qu'**une face supérieure (2a) du surmatelas (10T) comporte des reliefs (31), les reliefs présentant notamment une première hauteur (H31TA),
et/ou
**en ce qu'**une face inférieure (b du surmatelas (10T) comporte des reliefs (31), les reliefs (31) présentant notamment une deuxième hauteur (H31TB),
et/ou
**en ce qu'**une face supérieure (2a) du matelas de base (10B) comporte des reliefs (31), les reliefs (31) présentant notamment une troisième hauteur (H31BA),
et/ou
**en ce qu'**une face inférieure (2b) du matelas de base (10B) comporte des reliefs (31), les reliefs (31) présentant notamment une quatrième hauteur (H31BB).

12. Ensemble boxspring selon la revendication précédente,
**caractérisé en ce que** la première hauteur (H31TA) est supérieure à la troisième hauteur (H31BA) ou à la quatrième hauteur (H31BB),
et/ou
**en ce que** la première hauteur (H31TA) est supérieure à la deuxième hauteur (H31TB),
et/ou
**en ce que** la troisième hauteur (H31TB) et la quatrième hauteur (H31BB) sont différentes de la deuxième hauteur (H31BA), notamment supérieures ou inférieures à la deuxième hauteur (H31BA).
